# EUROPÄISCHE PATENTSCHRIFT

(11) **EP 0 498 349 B1**
(45) Veröffentlichungstag und Bekanntmachung des Hinweises auf die Patenterteilung: **24.05.1995**
(21) Anmeldenummer: 92101746.3
(22) Anmeldetag: 03.02.1992
(51) Int. Cl.: B65B 31/04

(54) **Verfahren und Vorrichtung zum haltbaren Verpacken von Lebensmitteln**
Method and apparatus for the packaging and conservation of food products
Procédé et machine pour conserver et emballer des denrées alimentaires

(30) Priorität: 08.02.1991 DE 4103835
(43) Veröffentlichungstag der Anmeldung: 12.08.1992
(73) Patentinhaber: HASSIA-REDATRON GmbH, D-35625 Hüttenberg (DE)
(72) Erfinder: Klein, Roland, D-35418 Buseck (DE); Lister, Phil, D-35647 Waldsolms (DE)
(74) Vertreter: Wolf, Günter, Dipl.-Ing.

(56) Entgegenhaltungen:
- GB-A- 930 528
- US-A- 2 160 367
- US-A- 3 482 373
- US-A- 3 789 888

## Beschreibung

Die Erfindung betrifft ein Verfahren zum haltbaren Verpacken von aus Einzelstücken bestehenden Lebensmitteln, wie Knödel aus Reis, Kartoffeln od. dgl. und eine Vorrichtungen zur Durchführung des Verfahrens.

Zum haltbaren Verpacken von Lebensmitteln der insbesondere genannten Art ist es bekannt, aber druckschriftlich nicht belegbar, bereits gefüllte, aber noch offene Beutel aus bspw. geeigneter Alufolie jeweils in eine Kammer eines rotierenden Kammersystems einzubringen, die jeweilige Kammer zu schließen, zu evakuieren, die Kammer und damit den darin befindlichen offenen Beutel mit Stickstoff zu füllen und den Beutel danach noch in der Kammer gasdicht zu verschließen, wonach der gefüllte und verschlossene Beutel aus der Kammer in geeigneter Weise entnommen wird. Abgesehen davon, daß hierbei die Beutel separat hergestellt, gefüllt und im gefüllten Zustand in das Kammersystem eingebracht werden müssen, ist dieses Verfahren nicht nur von diesem Ansatz her aufwendig, sondern auch in bezug auf den apparativen Aufwand zur Ausbildung des rotierenden Kammersystems (6 bis 12 Einzelkammern), der getrieben werden muß, um diese bekannte Verfahrensweise überhaupt im Takt fortlaufend durchführen zu können. Außerdem muß jede Kammer nicht nur mit Schließelementen, sondern auch mit Siegelelementen für das Schließen der Beutel ausgestattet sein.

Ausgehend vom bekannten und vorerläuterten Verfahren liegt der Erfindung die Aufgabe zugrunde, ein Verfahren für den eingangs genannten Zweck und eine Vorrichtung zu seiner Durchführung zu schaffen, das mit wesentlich geringerem apparativen Aufwand bei mindestens gleicher Durchsatzleistung auskommt und zu dessen Durchführung die bekannte Herstellungsmethode der Beutelausbildung längs und unter einem Füllrohr anwendbar sein soll, und dies verbunden mit der Maßgabe, daß das Füllgut beim Entgasen keine Deformationsbeeinträchtigung erfahren soll.

Diese Aufgabe ist mit einem Verfahren der eingangs genannten Art nach der Erfindung durch die im Kennzeichen des Patentanspruches 1 angeführten Merkmale gelöst und bezüglich der Vorrichtung zur Durchführung des Verfahrens gemäß Anspruch 2. Vorteilhafte Weiterbildungen der Vorrichtungen ergeben sich nach den Unteransprüchen.

Beim erfindungsgemäßen Verfahren ist also davon abgegangen, das Füllgut schon vor der Schutzgasbeschickung in die Beutel einzubringen und die gefüllten und begasten Beutel noch im Begasungsraum zu schließen, sondern das Füllgut wird zusammen mit dem Schutzgas in den Beutel eingebracht, was zu einer wesentlich einfacheren Ausbildung der Vorrichtung führt, da man dabei mit nur einer Kammer auskommt, die dafür lediglich mit zwei Schiebern ausgestattet ist. Dabei kann man ohne weiteres auf verfügbare Verpackungsmaschinen zurückgreifen, die aus einem Füllrohr mit Einrichtungen zur Folienzuführung und Elementen zum Längs- und Quersiegeln bestehen. Um damit das Verfahren durchführen zu können, ist es lediglich erforderlich, am oberen Ende des Füllrohres eine mit im Takt zu öffnenden und zu schließenden Absaug- und Schutzgaszufuhranschlüssen versehene Kammer mit Einfüllöffnung und einer in das Füllrohr ausmündenden Ausgabeöffnung anzuordnen, wobei für das Verfahren, wie erwähnt, beide Öffnungen der Kammer mit druckdicht abschließbaren und im Takt abwechselnd betätigbaren Schiebern versehen sind. "Abwechselnd betätigbar" ist dabei so zu verstehen, daß beim Eingeben des Füllgutes der untere Schieber geschlossen und der obere Schieber offen ist, der nach Eingabe des Füllgutes ebenfalls wieder geschlossen wird. Nach Abschluß der Evakuierung wird der Schutzgaszufuhranschluß geöffnet, wobei aufgrund des in der Kammer herrschenden Unterdrucke Schutzgas automatisch in die Kammer einströmt und zwar solange, bis wieder Normaldruck in der Kammer herrscht. Danach wird unter Aufrechterhaltung der Schutzgaszufuhr der untere Schieber geöffnet, wodurch das Füllgut und das Schutzgas in den am unteren Ende des Füllrohres befindlichen Beutel gelangt, der aufgrund der relativ dicht am Füllrohr anliegenden Folienbahn, die an diesem bereits zu einem fortlaufenden Schlauch umgeformt ist, praktisch keine Luft enthält, d.h., der Restsauerstoffgehalt beträgt nur ca. 0,3 bis 1 %. Bei Verpackung von jeweils vier Knödeln normaler und durchschnittlicher Größe und einer dafür entsprechend bemessenen Kammer beträgt die Absaugdauer für eine solche Kammer nur ca. 0,8 sec/Takt, um einen Unterdruck von ca. 0,9 bis 1 bar zu erreichen. Abgesehen davon, daß nach Abschluß der Evakuierung bei Öffnung des Schutzgaszufuhranschlusses das Schutzgas allein nachströmt, kann dieses unter zusätzlichem Druck stehend zugeführt werden, wobei dann der Druckausgleich nur ca. 0,15 sec/Takt benötigt. Bei diesen Vorgaben beträgt die Taktzahl der ganzen Vorrichtung 35 Beutel/Minute, d.h., es können ohne weiteres 140 Knödel/Minute verpackt werden.

Da die Ent- und Begasung des Füllgutes außerhalb des Schlauchbeutels erfolgt, werden weder das Füllgut noch die Beutelfolie von diesem Ent- und Begasungsvorgang beeinträchtigt.

Nach der US-A-4 004 398 ist zwar eine ähnlich aufgebaute Vorrichtung bekannt, diese ist aber, abgesehen davon, daß diese anders funktioniert, für die Verpackung pulverförmigen Materials bestimmt. Der Aufbau dieser bekannten Vorrichtung ist insofern kompliziert und sehr aufwendig, als diese aus einem äußeren Containerrohr zur Beutelbildung und zur Aufnahme des Füllgutes gebildet ist, in dem ein am unteren Ende mit einem Kolben versehenes Füllrohr angeordnet ist, dessen im Kolben befindliche Ausmündung mit schwenkbaren Blendenverschlüssen versehen ist. Um evakuieren und/oder Gas zuführen zu können, muß der Kolben außerdem mit entsprechenden Leitungen versehen sein, die wie das Füllrohr die Kolbenbewegungen mitmachen können müssen.

Im Gegensatz dazu wird nach dem erfindungsgemäßen Verfahren das Füllgut im Takt in einen abschließbaren Raum eingebracht, dieser Raum evakuiert und bis zum Druckausgleich mit dem Schutzgas gefüllt und danach wird das Füllgut unter Aufrechterhaltung der Schutzgaszufuhr zusammen, also mit dem Schutzgas zusammen aus dem nach oben geschlossen gehaltenen Raum in den darunter befindlichen, aus einer im Takt fortlaufend zugeführten Beutelfolie gebildeten Schlauchbeutel eingebracht.

Dieses Verfahren führt zu einer wesentlich einfacheren Vorrichtung, bei der konsequent eine oben und unten verschließbare Kammer angeordnet ist, an die sich nach unten das Füllrohr anschließt, durch das das bereits evakuierte und begaste Füllgut in den unterhalb des Füllrohres gebildeten Schlauchbeutel gelangt.

Ferner ist es nach der US-A-3 145 941 bekannt, die ebenfalls in bekannter Weise fortlaufend am Ende eines Füllrohres gebildeten Schlauchbeutel zu füllen und dann den gefüllten Beutel zu evakuieren und ggf. zu begasen. Abgesehen davon, daß beim Evakuieren das Füllgut durch das Zusammenziehen der Beutelwand beeinträchtigt wird, verlangt dies einen zweistufigen Schließvorgang, da nämlich erst einmal für die Ent- und Begasung ein Verschluß gegenüber dem Füllrohr erfolgen muß und erst danach der Verschluß der zunächst offen gehaltenen Ent- und Begasungsöffnung erfolgen kann. Für dieses Verfahren kann man also nicht auf übliche Schlauchbeutelherstellungs- und Verpackungsmaschinen zurückgreifen, da hierfür wesentliche Änderungen am und unter dem Füllrohr vorgenommen werden müssen. Im Gegensatz dazu bedarf es zur Ausbildung der erfindungsgemäßen Vorrichtung lediglich der Anordnung einer mit Doppelschieber versehenen Kammer.

Das erfindungsgemäße Verfahren und die Vorrichtung zu seiner Durchführung werden nachfolgend anhand einer stark schematisierten Darstellung eines Ausführungsbeispieles näher erläutert.

Es zeigt
- Fig. 1: teilweise im Schnitt und in Ansicht die Vorrichtung und
- Fig. 2: eine Seitenansicht der Vorrichtung gemäß Fig. 1.

Wie aus der Darstellung ersichtlich, besteht die Vorrichtung aus einem Füllrohr 1 bekannter Art mit Einrichtungen zur Folienzuführung und Schlauchbildung (Förderelemente 2 und Formschulter 2') und Elementen 3 zum Längs- und Quersiegeln der Beutelfolie. Dieser Vorrichtungsteil bedarf hinsichtlich seiner Einzelheiten und Funktion zur Ausbildung von im Takt gebildeten Beuteln 14 keiner näheren Erläuterung, da hinlänglich und in allen Einzelheiten auch bezüglich der Folienführung allgemein bekannt. Wesentlich ist nun für diese Vorrichtung, daß am oberen Ende 4 des Füllrohres 1 eine mit im Takt zu öffnenden und zu schließenden Absaug- und Schutzgaszufuhranschlüssen 5, 6 versehene Kammer 7 mit Einfüllöffnung 8 und einer in das Füllrohr 1 ausmündenden Ausgabeöffnung 9 angeordnet ist. Die beiden Öffnungen 8, 9 sind dabei für das Verfahren mit druckdicht verschließebaren, im Takt abwechselnd betätigbaren Schiebern 10, 10' versehen, die, wie vorerwähnt, entsprechend betätigt werden. Die Kammer 7 befindet sich in einem Gehäuse 7', das mit einem Halter 12 am hier nicht dargestellten Maschinengestell befestigt ist, wobei im Halter 12 und/oder im Maschinengestell die hier nicht dargestellten einfachen Antriebsmechaniken für die Schieber 10, 10' angeordnet sind. Die nur angedeuteten Schieberführungen und die Schieber 10, 10' sind natürlich so gestaltet, daß ein druckdichter Abschluß der Kammer 7 für die Evakuierungs- und Begasungsphase gewährleistet ist. Um eine schnelle Evakuierung und auch Schutzgaszufuhr zu ermöglichen, können zweckmäßig auch mehrere Anschlüsse 5, 6 an der Kammer 7 angeordnet sein, wobei zweckmäßig der Schutzgaszufuhranschluß 6 unterhalb des zweckmäßig oben angeordneten Absauganschlusses 5 an die Kammer 7 herangeführt ist.

Wenn der mit Füllgut und Schutzgas gefüllte Beutel 14, wie gestrichelt in Fig. 1 angedeutet, mit den Quersiegelwerkzeugen 3 geschlossen ist, wird mit den wieder nach untengehenden Quersiegelwerkzeugen 3 der ganze Folienschlauch nachgezogen, wodurch wieder die voll ausgezogene Stellung gemäß Fig. 1 erreicht wird.

Wenn das Verfahren erst einmal kontinuierlich läuft, ist aufgrund des dicht anliegenden Folienschlauches am Füllrohr 1 gewährleistet, daß sich im neu gebildeten Beutel und dem Füllrohr 1 praktisch keine Luft befindet und auch keine Luft hineingelangen kann, da der Schieber 10 nach der Füllung und Begasung immer wieder geschlossen wird. Es ist also lediglich die Kammer 7 zu evakuieren und nach Schließen des oberen Schiebers 10 wieder mit Schutzgas zu füllen.

Beim Öffnen des Schiebers 10' (Schieber 10 geschlossen) fallen die Knödel aus der Kammer 7 und durch das Füllrohr 1 direkt in den Beutel 14, und zwar unter Aufrechterhaltung der Schutzgaszufuhr. Bei wieder geschlossenen Anschlüssen 5, 6 wird nun der Schieber 10' geschlossen und der Schieber 10 geöffnet, so daß via Trichter 11 wieder eine neue Knödelcharge eingegeben werden kann, wonach der Schieber 10 geschlossen und nacheinander über die Anschlüsse 5, 6 ent- und begast und die Kammer 7 durch Öffnen des Schiebers 10' wieder entleert wird.

Wie ersichtlich, ist am Entgasungsvorgang der am unteren Ende des Füllrohres 1 hängende Schlauchbeutel 14 in keiner Weise beteiligt.

Die Schieberbetätigungen und auch die sinngemäße Betätigung der nicht dargestellten Ventile der Anschlüsse 5, 6 erfolgt natürlich entsprechend programmgesteuert, was keiner näheren Erläuterung bedarf, da dafür entsprechende Elemente und Schaltungen ohne weiteres verfügbar sind.

## Patentansprüche

1. Verfahren zum haltbaren Verpacken von aus Einzelstücken bestehenden Lebensmitteln, wie Knödel aus Reis, Kartoffeln od. dgl. in Beutel, wobei die Luft im Beutel durch ein die Haltbarkeit gewährleistendes Schutzgas, insbesondere Stickstoff ersetzt und der Beutel anschließend gasdicht geschlossen wird,
**dadurch gekennzeichnet,**
daß das Füllgut im Takt in einen abschließbaren Raum eingebracht, dieser Raum evakuiert und bis zum Druckausgleich mit dem Schutzgas gefüllt und danach das Füllgut unter Aufrechterhaltung der Schutzgaszufuhr zusammen mit dem Schutzgas aus dem ansonsten geschlossen gehaltenen Raum in den in bekannter Weise aus einer im Takt fortlaufend zugeführten Beutelfolie gebildeten Schlauchbeutel eingebracht wird.

2. Vorrichtung zur Durchführung des Verfahrens nach Anspruch 1, bestehend aus einem Füllrohr (1) mit Einrichtungen (2) zur Folienzuführung und mit Elementen (3) zum Längs- und Quersiegeln der Beutelfolie,
**dadurch gekennzeichnet,**
daß am oberen Ende (4) des Füllrohres (1) eine mit im Takt zu öffnenden und zu schließenden Absaug- und Schutzgaszufuhranschlüssen (5, 6) versehene Kammer (7) mit Einfüllöffnung (8) und einer in das Füllrohr (1) ausmündenden Ausgabeöffnung (9) angeordnet ist und beide Öffnungen (8, 9) mit druckdicht, im Takt abwechselnd betätigbaren Schiebern (10, 10') versehen sind.

3. Vorrichtung nach Anspruch 2,
**dadurch gekennzeichnet,**
daß über der Einfüllöffnung (8) der Kammer (7) ein Fülltrichter (11) angeordnet ist.

4. Vorrichtung nach Anspruch 2,
**dadurch gekennzeichnet,**
daß an der Kammer (7) jeweils mindestens zwei sich diametral gegenüberliegende Absaug- und Schutzgaszufuhranschlüsse (5, 6) angeordnet sind.

## Claims

1. A process of quality-preserving packing of foodstuffs consisting of individual items, such as dumplings made of rice, potatoes or the like contained in bags, wherein the air in the bag is replaced by a shielding gas, preferably nitrogen, safeguarding preservation of the quality, and wherein the bag is subsequently sealed in gas-tight manner, characterized in that the product to be loaded is cyclically introduced into a closeable chamber, the said chamber is evacuated and loaded with shielding gas until a pressure balance is attained, whereafter the product to be loaded, while maintaining the shielding gas supply, is introduced together with the shielding gas from the chamber otherwise held closed into the hose bag formed in known manner from a bag foil cyclically supplied continuously.

2. A device for carrying out the process of claim 1, comprising a loading tube (1) provided with means (2) for the foil supply and with elements (3) for longitudinally and transversely sealing the bag foil, characterized in that disposed on the upper end (4) of the loading tube (1) is a chamber (7) provided with cyclically opening and closing exhaust and shielding gas supply connections (5,6), with the said chamber (7) having a loading aperture (8) and a discharge aperture (9) terminating in the loading tube (1), and with both apertures (8,9) being provided with gas-tight slides (10,10') alternately actuable cyclically.

3. A device according to claim 2, characterized in that a loading hopper (11) is located above the loading aperture (8) of the chamber (7).

4. A device according to claim 2, characterized in that respectively at least two diametrically opposite exhaust and shielding gas supply connections (5,6) are located on the chamber (7).

## Revendications

1. Procédé pour emballer et conserver des denrées alimentaires constituées d'échantillons individuels, telles que des croquettes de riz, de pommes de terre ou analogues, dans lequel on remplace l'air situé dans le sachet par un gaz protecteur assurant la conservation, en particulier par de l'azote, et dans lequel le sachet est scellé de manière étanche vis à vis du gaz introduit,
caractérisé en ce que,
les denrées de remplissage sont introduites en cadence dans une enceinte pouvant être fermée, cette enceinte étant mise sous vide et étant remplie à l'aide du gaz protecteur jusqu'à équilibrage de la pression et après quoi les denrées de remplissage sont introduites, en maintenant simultanément l'alimentation du gaz protecteur, en étant associées au gaz protecteur, à partir de l'enceinte maintenue à part cela fermée, jusque dans le sachet formant boyau, mis en forme d'une manière connue à l'aide d'un film pour sachet alimenté de manière continue en cadence.

2. Dispositif pour la mise en application du procédé selon la revendication 1, comportant un conduit de remplissage (1) muni de dispositifs (2) d'alimentation de film et muni d'éléments (3) pour le scellage longitudinal et transversal du film pour sachets,
caractérisé en ce que,
au niveau de l'extrémité supérieure (4) du conduit de remplissage (1) est agencée une enceinte (7) munie d'orifices (5, 6) d'aspiration et d'alimentation de gaz protecteur, s'ouvrant et se fermant de manière cadencée, comportant une ouverture d'entrée (8) et une ouverture de distribution (9) débouchant dans le conduit de remplissage (1) et en ce que les deux ouvertures (8, 9) sont munies de portes coulissantes (10, 10') étanches, pouvant être actionnées de manière alternée en cadence.

3. Dispositif selon la revendication 2,
caractérisé en ce qu'une trémie de remplissage (11) est agencée au dessus de l'ouverture d'entrée (8) de l'enceinte (7).

4. Dispositif selon la revendication 2,
caractérisé en ce que
dans l'enceinte (7) sont agencés respectivement au moins deux orifices d'alimentation de gaz protecteur et d'aspiration (5, 6) respectivement diamétralement opposes.
